# EUROPÄISCHE PATENTSCHRIFT

(11) **EP 2 143 656 B1**
(45) Veröffentlichungstag und Bekanntmachung des Hinweises auf die Patenterteilung: **02.01.2013**
(21) Anmeldenummer: 08012476.1
(22) Anmeldetag: 10.07.2008
(51) Int. Cl.: B65D 45/06

(54) **Flasche mit Bügelverschluss**
Bottle with snap-lock top
Bouteille dotée d'un clip de fermeture

(43) Veröffentlichungstag der Anmeldung: 13.01.2010
(73) Patentinhaber: Saint-Gobain Oberland AG, 88404 Bad Wurzach (DE)
(72) Erfinder: Mayer, Jürgen, 88339 Bad Waldsee (DE); Müller, Johanna, 10405 Berlin (DE)
(74) Vertreter: Engelhardt, Volker

(56) Entgegenhaltungen:
- DE-U1- 20 302 173
- DE-U1- 29 710 458
- FR-A- 616 589
- GB-A- 439 073
- US-A- 1 806 364

## Beschreibung

Die Erfindung bezieht sich auf eine Flasche mit einem eine Ausgussöffnung bildenden Mundstück nach dem Oberbegriff des Patentanspruches 1.

Als nachteilig bei einer solchen Flasche hat sich herausgestellt, dass deren Herstellung äußerst kostenintensiv ist, denn die Wandstärke der Flasche ist insbesondere im Bereich des Mundstückes dick zu bemessen, um eine ausreichende Tiefe für die Ausnehmung zur Halterung der Zapfen herstellen zu können. Wenn nämlich die Wandstärke des Mundstückes zu gering ist, steht kein ausreichendes Material im Bereich des Mundstückes zur Verfügung, in das die Ausnehmungen eingearbeitet werden können. Darüber hinaus weist das Mundstück eine vorgegebene Länge auf, die dafür verantwortlich ist, dass die Flasche im Blas-Blas-Verfahren herzustellen ist, da ausschließlich durch dieses Verfahren ein derartiges Mundstück produzierbar ist. Durch das Blas-Blas-Verfahren wird jedoch die Wandstärke der gesamten Flasche erhöht.

Dadurch wird jedoch auch die Herstellung der Flasche insgesamt verteuert; durch jede Verringerung der Wandstärke der Flasche kann nämlich Material eingespart werden. Die Herstellung von Glasflaschen ist aufgrund der hohen Einkaufskosten für den Rohstoff Glas äußerst kostenintensiv.

Aus der DE 203 02 173 U1 ist ein Bügelverschluss bekannt geworden, der zusätzlich aus einem Halteelement besteht, durch den der Bügelverschluss verschwenkbar an dem Mundstück der Flasche gehalten ist. Das Halteelement, das als Hülse ausgestaltet ist, ist mittels Haltenasen, die an dem Mundstück angeformt sind, gehalten, durch die nämlich die Hülse in Form einer Hinterschneidung an dem Mundstück im montierten Zustand fixiert ist.

Aus der DE 297 10 458 U1 ist ein wiederverwendbares Verschlusselement zu entnehmen, das aus einer elastisch verformbaren Hülse besteht, an der der Bügelverschluss verschwenkbar gehalten ist .Die Hülse kann auf Flaschen aufgesetzt werden, und zwar insbesondere im Bereich des Mundstückes der Flasche, so dass der Bügelverschluss über die Hülse an der Ausgussöffnung der Flasche befestigt ist, um diese zu verschließen.

Die Abdichtung einer Flasche mit einem Bügelverschluss ist beispielswelse durch die DE 297 13 403 U1 offenbart. In die Mantelfläche des Mundstückes sind dabei beabstandet zu der Ausgussöffnung des Mundstückes zwei diametral gegenüberliegende Ausnehmungen in dieses eingearbeitet, in die die Zapfen des Bügelverschlusses eingeklipst sind. Folglich wird der Bügelverschluss durch die beiden in den Ausnehmungen gehaltenen Zapfen verschwenkbar an dem Mundstück der Flasche fixiert und kann die Ausgussöffnung des Mundstückes verchließen oder, wenn eine entsprechende Kraft aufgewendet wird, kann der Bügelverschluss geöffnet werden, so dass der Inhalt der Flasche aus dem Mundstück und der Ausgussöffnung herausfließt, wenn die Flasche entsprechenden geneigt wird.

Es ist daher Aufgabe der Erfindung, eine Flasche der eingangs genannten Gattung mit einem Bügelverschluss ausrüsten zu können, deren Gewichtskraft gegenüber den herkömmlichen Glas-Flaschen mit Bügelverschluss durch Einsparung von Material reduziert ist und gleichzeitig einen Bügelverschluss aufweist, der im Bereich des Mundstückes der Flasche angeordnet ist und durch den die Ausgussöffnung des Mundstückes dauerhaft und zuverlässig verschlossen ist, ohne dass die Position des Bügelverschlusses verrutscht.

Diese Aufgaben werden erfindungsgemäß durch die Merkmale des kennzeichnenden Teils von Patentanspruch 1 gelöst.

Dadurch, dass die Hülse aus einem elastomeren, semielastischen oder biegefesten Kunststoff hergestellt ist, wird erreicht, dass deren Gewichtskraft bezogen auf das von der Hülse eingenommene Volumen geringer bemessen ist als die Gewichtskraft, die durch das Volumen der Wandstärke des Mundstückes aus Glas vorgegeben ist, denn die Wandstärke des Mundstückes kann nunmehr um die Wandstärke der Hülse reduziert werden, so dass sowohl die Gewichtskraft der Flasche insgesamt reduziert ist, als auch die Herstellungskosten durch die Materialeinsparung verringert sind.

Durch die Hülse wird zudem die Höhe des Mundstückes reduziert, so dass die Flasche nunmehr im Press-Blas-Verfahren gefertigt werden kann. Durch dieses Verfahren wird vorteilhafterweise die Wandstärke der gesamten Flasche verringert. Die Mündungshöhe des Mundstückes beträgt bei den bekannten Glas-Flaschen mit Bügelverschluss etwa 36 mm und bei der erfindungsgemäßen Glas-Flasche noch 6 mm.

Zur Anbringung der Hülse an dem Mundstück ist vorgesehen, dass die Innenmantelfläche der Hülse kegelstumpfartig ausgebildet ist und dass die Außenkontur des Mundstückes an die Innenkontur der Hülse angepasst ist. Es ist besonders vorteilhaft, wenn die Innenmantelfläche der Hülse in Richtung der Flasche konisch erweitert ist, da dadurch die Hülse auf das Mundstück aufgeschoben werden kann und folglich durch die geometrische Ausgestaltung der Mantelfläche und die entsprechend dazu angepasste Ausgestaltung der Innenmantelfläche der Hülse auf der Außenmantelfläche des Mundstückes verspannt gehalten ist.

Um die Fixierung der Hülse auf der Mantelfläche des Mundstückes über einen langen Zeitraum und auch bei Erschütterungen, Temperaturschwankungen und sonstigen die Befestigung zwischen dem Mundstück und der Hülse negativ beeinflussenden äußeren Bedingungen zuverlässig zu gestalten, ist vorgesehen, dass die Haltenasen nach außen abstehen, dass in die Hülse eine oder mehrere Einkerbungen eingearbeitet ist bzw. sind, deren geometrische Abmessung an den bogenförmigen Verlauf der Haltenasen angepasst ist bzw. sind, dass seitlich neben der oder den Einkerbungen eine oder mehrere Lippen abstehen, die derart ausgestaltet sind, dass diese im montierten Zustand der Hülse auf der Stirnseite des Mundstückes seitlich neben der Ausgussöffnung aufliegen, dass die Hülse über die Haltenasen (15) zu deren Aufrastung verschiebbar ist und dass die in der Hülse eingearbeiteten Einkerbungen im montierten Zustand im Bereich der jeweiligen Haltenasen angeordnet sind und von diesen bereichsweise zur Arretierung umgriffen sind.

Weitere vorteilhafte Weiterbildungen der Erfindungen ergeben sich aus den Unteransprüchen.

Die aus Kunststoff hergestellte Hülse kann zuverlässig und über einen längeren Zeitraum, und zwar auch bei Temperaturschwankungen, Erschütterungen und sonstigen Krafteinflüssen, die auf die Flasche und die Hülse einwirken, zuverlässig an dem Mundstück fixiert werden, so dass über die Hülse als Zwischenglied der Bügelverschluss im Bereich der Ausgussöffnung verspannbar durch diese gehalten ist. Somit kann die Wandstärke des Mundstückes erheblich reduziert werden, wodurch Glasmaterial zur Fertigung der Flasche eingespart ist. Aufgrund der geringeren Wandstärke des Mundstückes ist die Gewichtskraft der Flasche insgesamt vermindert, denn die Gewichtskraft der Kunststoff-Hülse ist gegenüber dem eingesparten Glasvolumen geringer bemessen.

Darüber hinaus kann der Bügelverschluss bereits werksseitig an der Hülse vormontiert werden, um anschließend auf die Mantelfläche des Mundstückes aufgeschoben zu werden. Bei den an dem aus Glas hergestellten Mundstück der Flasche angebrachten Bügelverschluss ist die Montage besonders zeitaufwändig, da die beiden Zapfen des Bügelverschlusses zunächst aufzubiegen sind und diese anschließend in die Wandung des Mundstückes einzuschnappen und dort durch Zusammenbiegen zu fixieren sind. Diese Montageschritte können nunmehr in besonders vorteilhafter Weise vor der Anbringung der Hülse an dem Mundstück der Flasche vorgenommen werden, so dass hierdurch eine erhebliche Zeiteinsparung für die Montage des Bügelverschlusses erzielt wird.

Darüber hinaus ist besonders vorteilhaft, dass die Hülse elastisch, semielastisch oder biegeweich ausgestaltet ist, denn dadurch kann diese sowohl vor deren Anbringung an dem Mundstück als auch nach dem Aufschieben der Hülse auf das Mundstück zusammengedrückt werden, so dass die beiden zueinander beabstandeten Zapfen des Bügelverschlusses nicht aufzuweiten sind, um diese in die beiden diametral gegenüberliegenden Ausnehmungen der Hülse einrasten zu können. Auch durch diese Materialeigenschaft der Hülse wird somit die Montage des Bügelverschlusses an der Flasche vereinfacht, so dass Montagezeit und besondere technische Maßnahmen für die Montage des Bügelverschlusses an der Flasche entfallen.

In der Zeichnung sind ein erfindungsgemäßes Ausführungsbeispiel dargestellt, das nachfolgend näher erläutert ist. Im Einzelnen zeigt:
- Figur 1: eine Flasche mit einem Bügelverschluss, der an einer Hülse angebracht ist, wobei die Hülse auf die Außenmantelfläche des Mundstückes der Flasche aufgeschoben und über zwei L-förmige Haltenasen an diesem arretiert ist in perspektivischer Ansicht und deren Einzelteile und
- Figur 2: die Flasche gemäß Figur 1 im zusammengebautem Zustand,

Die in den Figuren 1 und 2 abgebildete Flasche 1 weist einen bauchigen Flaschenkörper auf, in dessen Inneren Flüssigkeit gelagert ist. Die Flasche 1 besteht zudem aus einem sich verengenden Mundstück 2, in dessen Stirnseite eine Ausgussöffnung 3 eingearbeitet ist. Wenn somit die Flasche 1 geneigt gehalten wird, strömt die im Inneren der Flasche 1 gelagerte Flüssigkeit durch das Mundstück 2 und die Ausgussöffnung 3 nach außen.

Die geometrische Abmessung des Mundstückes 2 beträgt etwa 6 mm, gemessen von der Stirnseite 21 der Ausgussöffnung 3. Aufgrund dieser reduzierten Länge des Mundstückes 2 kann die Flasche 1 im Press-Blas-Verfahren hergestellt werden, so dass deren Wandstärke gegenüber Glas-Flaschen, die nach dem Blas-Blas-Verfahren gefertigt sind, um einen bestimmten Wert, der abhängig von der Mindestwandstärke ist, reduziert ist. Somit kann bereits durch die Anwendung eines anderen Herstellungsverfahrens Glasmaterial eingespart werden. Die Gewichtskraft der Flasche 1 ist verringert und deren Produktionskosten gesenkt.

Um die Ausgussöffnung 3 zu verschließen, ist ein Bügelverschluss 4 vorgesehen, der im wesentlichen zwei diametral gegenüberliegende Zapfen 5 aufweist, die an einem Metallrahmen 8 angeformt sind. Die beiden Zapfen 5 bilden somit eine gemeinsame Achse; gegenüberliegend zu den Zapfen 5 ist an dem Metallrahmen 8 eine Dichtungskappe 9 angebracht, durch die die Ausgussöffnung 3 verschlossen werden kann.

Den Figuren 1 und 2 kann zudem entnommen werden, dass zur Einsparung der Wandstärke des Mundstückes 2 eine Hülse 11 aus einem Kunststoffmaterial an dem Mundstück 2 angebracht ist, um den Bügelverschluss 5 im Bereich der Ausgussöffnung 3 als Verschluss befestigen zu können. Der Einsatz der Hülse 11 ermöglicht zudem die produktionsbedingte Reduzierung der Länge des Mundstückes 2 auf 6 mm.

Zur Halterung des Zapfens 5 an der Hülse 11 sind auf der Außenseite der Hülse 11 zwei diametral gegenüberliegende Ausnehmungen 12 eingearbeitet, die eine gemeinsame Achse 20 bilden. In die Ausnehmungen 12 wird jeweils einer der Zapfen 5 eingesteckt. Dies kann bereits als Vormontageschritt erfolgen, indem die aus einem elastischen oder biegeweichen Material gefertigte Hülse 11 zusammengepresst wird, um den Abstand zwischen den beiden Ausnehmungen 12 zu verringern, so dass die voneinander beabstandeten Zapfen 5 ohne weitere Hilfsmittel in die Ausnehmungen 12 eingerastet werden können.

Die Innenmantelfläche der Hülse 11 ist konisch verjüngend ausgebildet, und zwar bezogen auf die von der Flasche 1 gebildete Längsachse 6. Der Innendurchmesser der Hülse 11, der benachbart zu dem Flaschenkörper 1 im montierten Zustand verläuft, ist größer ausgestaltet als der Innendurchmesser, der im Bereich der Ausgussöffnung 3 angeordnet ist. Die Außenmantelfläche des Mundstückes 2 ist an die Innenkontur der Hülse 11 angepasst, so dass die Hülse 11 auf die Außenmantelfläche des Mundstückes 2 aufgeschoben werden kann und aufgrund der geometrischen Ausgestaltungen der Innen- und Außendurchmesser der Hülse 11 bzw. des Mundstückes 2 wird die Hülse 11 auf der Außenmantelfläche des Mundstückes 2 verspannt gehalten. Um dennoch ein Verrutschen der Hülse 11 in Richtung des Flaschenkörpers der Flasche 1 zu verhindern, ist im Übergangsbereich, also zwischen dem Flaschenkörper und dem Mundstück 2, ein Bund 18 angeformt, der als Anschlag für die Hülse 11 dient, so dass diese an diesem anliegt und abgestützt ist.

Insbesondere aus Figur 2 ist ersichtlich, dass in die Hülse 11 gegenüberliegend und fluchtend zueinander verlaufenden Einkerbungen 16 eingearbeitet sind, die im montierten Zustand der Hülse 11 von einer an dem Mundstück 2 angeformten Haltenase 15 bereichsweise umgriffen sind. Die Haltenasen 15 sind dabei in ihrem Querschnitt L-förmig ausgestaltet, so dass diese im Bereich der Einkerbungen 16 die Hülse 11 nach Art einer Hinterschneidung arretieren. Seitlich neben den beiden Einkerbungen 16 ist eine Lippe 22 angeformt, die derart ausgestaltet ist, dass das freie Ende der Lippe 22 im montierten Zustand auf der Stirnseite 21 des Mundstückes 2 aufliegt und somit die Hülse 11 zusätzlich durch die Lippen 22 an dem Mundstück 2 in Richtung der Längsachse 6 der Flasche 1 fixiert ist. Zur Montage wird nämlich die Hülse 11 über die Haltenasen 15 und die Außenmantelfläche des Mundstückes 2 aufgeschoben und sobald diese Aufschiebbewegung der Hülse 11 durch den Bund 18 gestoppt wird, liegen die Lippen 22 an der Stirnseite 21 und der Haltenase 15 an, so dass die Hülse 11 nicht mehr verdreht und verrutscht werden kann.

Dabei kann der Bügelverschluss 5 bereits vor dem Aufschieben der Hülse 11 auf das Mundstück 2 an dieser fixiert sein oder auch nachträglich, also nachdem die Hülse 11 bereits an dem Mundstück 2 aufgeschoben ist, in die Ausnehmungen 12 eingeclipst werden.

Die beiden Zapfen 5 sind verschwenkbar in der jeweiligen Ausnehmung 12 gehalten. Die von den beiden Ausnehmungen 12 gebildete Achse 20 stellt somit die Drehachse für die Zapfen 5 dar.

## Patentansprüche

1. Flasche (1) mit einem eine Ausgussöffnung (3) bildenden Mundstück (2), dem ein aus zwei Zapfen (5) bestehender Bügelverschluss (4) zugeordnet ist, aus einer im Bereich des Mundstücks (2) arretierten Hülse (11), in die zwei diametral gegenüberliegende Ausnehmungen (12) eingearbeitet sind, in die die beiden Zapfen (5) des Bügelverschlusses (4) im montierten Zustand verschwenkbar gehalten sind, und aus einer oder mehreren im Querschnitt L-förmig ausgestalteten und seitlich neben der Ausgussöffnung (3) angeordneten Haltenasen (15), die an dem Mundstück (2) angeformt ist bzw. sind und durch die die Hülse (11) in Form einer Hinterschneidung an dem Mundstück (2) im montierten Zustand fixiert ist,
**dadurch gekennzeichnet,**
**dass** die Haltenasen (15) nach außen abstehen, dass in die Hülse (11) eine oder mehrere Einkerbungen (16) eingearbeitet ist bzw. sind, deren geometrische Abmessung an den bogenförmigen Verlauf der Haltenasen (15) angepasst ist bzw. sind, **dass** seitlich neben der oder den Einkerbungen (16) eine oder mehrere Lippen (22) abstehen, die derart ausgestaltet sind, dass diese im montierten Zustand der Hülse (11) auf der Stirnseite (22) des Mundstückes (2) seitlich neben der Ausgussöffnung (3) aufliegen, **dass** die Hülse (11) über die Haltenasen (15) zu deren Aufrastung verschiebbar ist und dass die in der Hülse (11) eingearbeiteten Einkerbungen (16) im montierten Zustand im Bereich der jeweiligen Haltenasen (15) angeordnet sind und von diesen bereichsweise zur Arretierung umgriffen sind.

2. Flasche nach Anspruch 1,
**dadurch gekennzeichnet,**
**dass** die Innenmantelfläche der Hülse (11) kegelstumpfartig ausgebildet ist und dass die Mantelfläche des Mundstückes (2) an die Innenmantelfläche der Hülse (11) angepasst ist.

3. Flasche nach Anspruch 2,
**dadurch gekennzeichnet,**
**dass** die Innenmantelfläche der Hülse (11) in Richtung der Flasche (1) konisch erweitert ist.

4. Flasche nach einem der vorgenannten Ansprüche,
**dadurch gekennzeichnet,**
**dass** die Hülse (11) aus einem elastomeren, semielastischen oder biegefesten Kunststoff hergestellt ist.

5. Flasche nach einem der vorgenannten Ansprüche,
**dadurch gekennzeichnet,**
**dass** zwischen der Flasche (1) und dem Mundstück (2) ein Bund (18) als Anlage für die Hülse (11) vorgesehen ist.

## Claims

1. A bottle (1) with a neck finish (2) forming a pouring opening (3) with a snap-lock top (4) consisting of two pins (5) allocated to the neck finish (2), of a sleeve (11) locked in the area of the neck finish (2) with two diametrically opposite recesses (12) worked into it in which the two pins (5) of the snap-lock top (4) are held in a swivelling arrangement when installed, and of one or more holding lugs (15) with an L-shaped cross section and arranged on the side next to the pouring opening (3) that are formed on the neck finish (2) and by means of which the sleeve (11) in the form of an undercut is secured on the neck finish (2) in the installed condition,
**characterised in that,**
that the holding lugs (15) project outward, that one or more notches (16) are worked into the sleeve (11) with their geometrical dimensions adapted to the curving profile of the holding lugs (15), that one or more lips (22) project on the side next to the notch(es) (16) and these lips (22) are configured in such a way that they make contact with the end (22) of the neck finish (2) on the side next to the pouring opening (3) when the sleeve (11) is in the mounted condition, that the sleeve (22) is movable over the holding lugs (15) in order to be engaged and that the notches (16) worked into the sleeve (11) is arranged in the area of the particular holding lugs (15) in the installed condition and are encompassed by these in areas for locking.

2. The bottle in accordance with claim 1,
**characterised in that**
the inner jacket surface of the sleeve (11) is shaped as a truncated cone and that the jacket surface of the neck finish (2) is adapted to the inner jacket surface of the sleeve (11).

3. The bottle in accordance with claim 2,
**characterised in that**
the inner jacket surface of the sleeve (11) is conically extended in the direction of the bottle (1).

4. The bottle in accordance with one of the aforementioned claims,
**characterised in that**
the sleeve (11) is manufactured from an elastomer, semi-elastic or flexurally rigid plastic.

5. The bottle in accordance with one of the aforementioned claims,
**characterised in that**
a collar (18) is provided as the stop surface for the sleeve (11) between the bottle (1) and the neck finish (2).

## Revendications

1. Bouteille (1) possédant un bec (2) formant l'ouverture de versement (3), auquel il est assigné un bouchon mécanique (4) consistant de deux tétons (5), d'une douille (11) fixée au niveau du bec (2), dans laquelle il est pratiqué deux évidements diamétralement opposés (12), retenant en état monté de manière pivotante les deux tétons (5) du bouchon mécanique (4), et d'un ou de plusieurs nez de retient (15) à section transversale en L et disposés à côté de l'ouverture de versement (3), qui est ou qui sont formés sur le bec (2) et qui, en état monté, permettent de fixer la douille (11) sous la forme d'une contre-dépouille, sur le bec (2),
**caractérisée en ce que**
les nez de retient (15) saillent vers l'extérieur, que la douille (11) comporte une ou plusieurs entailles (16) dont la géométrie épouse l'allure arquée des nez de retient (15), qu'à côté de l'entaille ou des entailles (16) il saille une ou plusieurs lèvres (22) formées de sorte qu'en état monté de la douille (11), elles portent sur la face frontale du bec (2) sur le côté de l'ouverture de versement (3), que la douille (11) se laisse déplacer sur les nez de retient (15) en vue de sa fixation et qu'en état monté, les entailles (16) pratiquées dans la douille (11) se trouvent au niveau des nez de retient respectifs (15) qui les entourent par endroits en vue de leur positionnement.

2. Bouteille d'après la revendication 1,
**caractérisée en ce que**
l'enveloppe intérieure de la douille (11) a la forme d'un tronc de cône et que l'enveloppe du bec (2) est adaptée à l'enveloppe intérieure de la douille (11).

3. Bouteille d'après la revendication 2,
**caractérisée en ce que**
l'enveloppe intérieure de la douille (11) est élargie en cône en direction de la bouteille (1).

4. Bouteille d'après une des revendications précédentes,
**caractérisée en ce que**
la douille (11) est réalisée en matière synthétique élastomère, semi-élastique ou résistant à la flexion.

5. Bouteille d'après une des revendications précédentes,
**caractérisée en ce que**,
entre la bouteille (1) et le bec (2), il est prévu un collet (18) en tant que butée pour la douille (11).
